# FASCICULE DE BREVET EUROPEEN

(11) **EP 0 347 270 B1**
(45) Date de publication et mention de la délivrance du brevet: **02.12.1992**
(21) Numéro de dépôt: 89401379.6
(22) Date de dépôt: 19.05.1989
(51) Int. Cl.: B24B 9/14

(54) **Perfectionnements aux machines à meuler**
Vervollkommung an Schleifmaschinen
Grinding machines

(30) Priorité: 14.06.1988 FR 8807915
(43) Date de publication de la demande: 20.12.1989
(73) Titulaire: BRIOT INTERNATIONAL, F-27340 Pont de l'Arche (FR)
(72) Inventeur: Longuet, Raynald Gaston Marcel, F-27370 Amfreville la Campagne (FR); Langlois, Jean-Pierre Marie Fernand, F-76000 Rouen (FR)
(74) Mandataire: Barnay, André François

(56) Documents cités:
- FR-A- 2 385 491
- GB-A- 2 183 184
- US-A- 3 568 370
- PATENT ABSTRACTS OF JAPAN, vol. 7, no. 128 (M-220)[1273], 3 juin 1983, page 34 M 220; & JP-A-58 45 855 (SEIKOUSHIYA K.K.) 17-03-1983

## Description

La présente invention est relative aux machines à meuler les verres ophtalmiques.

Une machine classique à meuler les verres ophtalmiques comprend habituellement une meule montée sur un axe horizontal rotatif et un chariot mobile sur un second axe horizontal parallèle au premier et situé au-dessus et en arrière de celui-ci.

Le chariot mobile a une forme générale en U; il est articulé sur son axe par sa partie intermédiaire de façon que ses ailes latérales parallèles s'étendent perpendiculairement à l'axe de la meule et au-dessus de celle-ci.

Entre les ailes latérales du chariot en U s'étend un axe en deux parties entre lesquelles est serré un verre à tailler, et un gabarit est monté sur une extrémité de l'axe portant le verre et prend appui sur une touche, ou butée; le chariot est mobile autour de son axe de support et le long de celui-ci pour amener le verre à tailler en contact avec la meule, et le gabarit en contact avec la touche.

Une rampe d'arrosage projette de l'eau sur la meule et le verre à tailler.

Au cours de l'opération de meulage l'eau projetée forme un brouillard et des éclaboussures dont l'opé- rateurest protégé par un masque transparent disposé devant la meule et le verre, ou par un couvercle amovible et rabattable, également transparent.

L'invention a pour but de réaliser une machine à meuler du type précité comportant des moyens de protection de l'opérateur contre les éclaboussures, ces moyens s'ouvrant automatiquement et provoquant simultanément le relevage du chariot lorsque la taille du verre est achevée.

L'invention a pour objet à cet effet une machine à meuler les verres ophtalmiques, comprenant un carter ayant dans son ensemble une forme à peu près parallélépipédique ouvert à sa partie supérieure et logeant une meule entraînée en rotation sur un premier axe horizontal, un chariot de forme générale en U articulé sur un second axe horizontal qui est fixe et situé au-dessus et en arrière du premier axe et portant entre ses ailes latérales un axe en deux parties serrant entre elles le verre à tailler, ledit chariot étant mobile autour dudit second axe et le long de celui-ci et lesdites ailes appliquant le verre sur la meule par gravité, machine caractérisée en ce qu'elle comprend un capot ayant un panneau supérieur articulé monté oscillant dans le carter entre une position haute, de fermeture, et une position basse, d'ouverture, un moteur pour entraîner ledit capot, et des premiers et des seconds moyens pour relever le chariot et ledit panneau, respectivement lorsque le capot passe de sa position haute à sa position basse.

Suivant une autre caractéristique de l'invention, le capot comporte deux joues latérales parallèles réunies par une partie intermédiaire sur un bord de laquelle est articulé ledit panneau supérieur, celui-ci étant transparent.

D'une façon avantageuse le capot est monté oscillant sur des tourillons solidaires des côtés du carter et engagés dans des trous prévus dans les extrémités desdites joues.

Suivant un mode de réalisation, le moteur d'entraînement du capot est solidaire du carter et entraîne, par l'intermédiaire d'un réducteur, un pignon en prise avec un secteur denté ou autre crémaillère sur l'une desdites joues.

Suivant un autre mode de réalisation, le moteur d'entraînement du capot est solidaire du carter et entraîne, par l'intermédiaire d'un réducteur, une biellette articulée sur un levier solidaire dudit capot.

De préférence il est prévu des microcontacts de fin de course pour arrêter ledit moteur dans les positions haute et basse du capot.

Suivant encore une autre caractéristique de l'invention, lesdits moyens pour relever le chariot lorsque le capot passe dans sa position basse comprennent une saillie sur le capot, coopérant avec une saillie opposée sur le chariot.

Suivant encore une autre caractéristique, lesdits moyens pour relever le panneau supérieur comprennent au moins une butée portée par un bras solidaire dudit carter.

De préférence ledit bras est constitué par un prolongement vertical fixe d'un support de l'axe portant le chariot.

D'une façon commode le moteur d'entraînement du capot est commandé par un interrupteur monté sur le carter.

La description qui va suivre, en regard des dessins annexés à titre d'exemples non limitatifs, permettra de bien comprendre comment l'invention peut être mise en pratique.

La figure 1 est une vue en perspective d'une machine à meuler les verres ophtalmiques suivant l'invention avec son capot en position haute, de fermeture.

La figure 2 montre la même machine, en perspective, mais avec son capot en position basse, d'ouverture.

La figure 3 est une vue en élévation latérale et en coupe de la machine à meuler représentée aux figures 1 et 2.

La figure 4 en est une vue en coupe suivant la ligne IV IV de la figure 3.

La figure 5 est une vue de détail d'une variante des moyens d'entraînement du capot.

En se référant aux figures 1 et 2, on a représenté une machine à meuler les verres ophtalmiques suivant l'invention, qui comprend un carter 1 de forme générale parallélépipédique (suivant l'exemple représenté) ouvert à sa partie supérieure, logeant le mécanisme de la machine et dans lequel est articulé un capot 2 comportant deux joues latérales parallèles 3 reliées par une partie intermédiaire 4 sur un bord supérieur de laquelle est articulé un panneau transparent 5.

Comme connu en soi le mécanisme de la machine comprend un premier axe horizontal 6, rotatif, portant une meule 7 et entraîné par un moteur 8 porté par un support 9. De préférence la meule 7 tourne dans la partie inférieure, ouverte vers le haut, d'un carter secondaire 10 en deux parties, dans un but qui sera indiqué dans la suite.

En arrière de la meule 7 et de son moteur d'entraînement 8 est monté un second axe horizontal 11, fixe, porté par deux supports 12 et sur lequel est articulé un chariot 13 ayant dans son ensemble une forme en U.

Entre ses ailes latérales, le chariot 13 porte un axe 14 en deux parties entre lesquelles est serré un verre à meuler 15. L'agencement est tel que le chariot 13 peut osciller autour de l'axe 11 en arrière et au-dessus de la meule 7 afin d'appliquer le verre à meuler sur celle-ci, de haut en bas par gravité. Sur un prolongement de l'axe 14 est monté un gabarit 16, extérieurement au chariot 13, ce gabarit venant également s'appliquer de haut en bas sur une touche, ou butée, 17.

D'une façon avantageuse le verre 15 tourne, entre les ailes du chariot 13, dans la partie supérieure 10', ouverte vers le bas, du carter secondaire 10.

Le chariot 13 peut ainsi osciller autour de l'axe 11 entre une position basse représentée à la figure 4 dans laquelle le verre 15 est en contact avec la meule 7 et/ou le gabarit 16 avec la touche 17, et une position haute représentée à la figure 3 dans laquelle le verre est espacé de la meule. Dans ces deux positions, le chariot 13 - et la partie 10' du capot 10 - font saillie vers le haut, à l'extérieur du carter 1.

Enfin, une rampe 18 de distribution d'eau est montée dans le capot 10 et est reliée à une source d'alimentation afin de projeter un jet d'eau sur la meule et sur le bord du verre à meuler 15.

Suivant l'invention la partie intermédiaire 4 du capot 2 est disposée parallèlement à l'axe 11 et du côté opposé à la meule par rapport à cet axe, et le capot 2 est articulé dans le carter 1 au moyen de deux tourillons 19 solidaires du carter 1 et qui s'étendent à travers des trous correspondants prévus aux extrémités des joues latérales du capot 1, comme représenté aux figures 3 et 4, le long des deux côtés opposés du carter 1.

Grâce à cet agencement, le capot peut osciller verticalement autour des tourillons 19 entre la position basse représentée en trait plein et la position haute représentée en trait mixte à la figure 4.

Pour effectuer ce mouvement, il est prévu un dispositif d'entraînement qui comprend un moteur 20, fixé sur une patte 21 solidaire de l'un des supports 12 de l'axe 11 du chariot et s'étendant vers la meule 7.

Le moteur 20 entraîne tout d'abord une boîte de réduction 22 ayant un pignon de sortie qui attaque un secteur denté ou autre crémaillère 23 fixé sur la face interne de la joue 3 correspondante.

Lorsque le capot 2 se trouve en position haute, comme représenté en trait mixte, le panneau 5 est rabattu sous son propre poids par-dessus l'ensemble du mécanisme de la machine, en position de fermeture.

Pour assurer l'ouverture de ce panneau lorsque le capot passe en position basse, il est prévu sur chacun des supports 12 de l'axe 11 un bras 24 qui s'étend vers le haut, à peu près verticalement, et comporte à son extrémité supérieure un galet 25. Lorsque le capot descend vers sa position basse, le panneau 5 bute sur les galets 25 qui le maintiennent en position haute en le faisant osciller autour de son articulation sur le bord supérieur de la partie intermédiaire du capot 2.

Enfin, il est prévu des moyens pour provoquer un relevage du chariot, à partir de sa position basse, en même temps que le capot 2 passe de sa position haute à sa position basse.

Dans ce but il est prévu un doigt 26 en saillie sur la surface interne de la partie intermédiaire du capot 2, en direction de l'axe 11 du chariot, et un doigt correspondant 27 sur la partie arrière du chariot, en saillie vers la partie intermédiaire du capot et en face du doigt 26 (figure 3) et au-dessous de ce dernier.

On comprend que lorsque le capot 2 descend, son doigt 26 vient en appui sur le doigt 27 du chariot, faisant ainsi basculer celui-ci vers le haut.

On a représenté à la figure 5 une variante des moyens d'entraînement du capot par le moteur 20.

Dans cette variante, l'organe de sortie du réducteur 22 est une roue 28 sur laquelle est articulée une extrémité d'une biellette 29 dont l'autre extrémité est articulée sur une patte 30 solidaire d'une extrémité de la joue correspondante 3.

La roue 28 comporte sur sa périphérie deux cavités 31 diamétralement opposées et il est prévu un microcontact 32 en prise élastiquement avec l'une des cavités 31, ce microcontact ayant pour fonction de commander la marche et l'arrêt du moteur 20 dans les positions haute et basse du capot 2.

## Revendications

1. Machine à meuler les verres ophtalmiques, comprenant un carter (1) ayant dans son ensemble une forme à peu près parallélépipédique ouvert à sa partie supérieure et logeant une meule (7) entraînée en rotation sur un premier axe horizontal (6), un chariot (13) de forme générale en U articulé sur un second axe horizontal (11) qui est fixe et situé au-dessus et en arrière du premier axe (6) et portant entre ses ailes latérales un axe (14) en deux parties serrant entre elles le verre (15) à tailler, ledit chariot étant mobile autour dudit second axe et le long de celui-ci et lesdites ailes appliquant le verre sur la meule par gravité, machine caractérisée en ce qu'elle comprend un capot (2) ayant un panneau supérieur articulé (5), monté oscillant dans le carter (1) entre une position haute, de fermeture, et une position basse, d'ouverture, un moteur (20) pour entraîner ledit capot, et des moyens (26, 27 et 24, 25) pour relever le chariot et ledit panneau, respectivement lorsque le capot passe de sa position haute à sa position basse, lesdits moyens pour relever le chariot (13) lorsque le capot (2) passe dans sa position basse comprenant une saillie (26) sur le capot, coopérant avec une saillie opposée (27) sur le chariot, et lesdits moyens pour relever le panneau supérieur (5) comprenant au moins une butée constituée par un galet (25) porté par un bras vertical (24) solidaire du carter (1).

2. Machine à meuler suivant la revendication 1, caractérisée en ce que le capot (2) comporte deux joues latérales parallèles (3) réunies par une partie intermédiaire (4) sur un bord de laquelle est articulé ledit panneau supérieur (5), celui-ci étant transparent.

3. Machine à meuler suivant la revendication 2, caractérisée en ce que le capot (2) est monté oscillant sur des tourillons (19) solidaires des côtés du carter (1) et engagés dans des trous prévus dans les extrémités desdites joues (3).

4. Machine à meuler suivant la revendication 1, caractérisée en ce que le moteur (20) d'entraînement du capot (2) est solidaire du carter (1) et entraîne, par l'intermédiaire d'un réducteur (22), un pignon en prise avec un secteur denté (23) ou autre crémaillère sur l'une desdites joues (3).

5. Machine à meuler suivant la revendication 1, caractérisée en ce que le moteur (20) d'entraînement du capot (2) est solidaire du carter (1) et entraîne, par l'intermédiaire d'un réducteur (22), une biellette (29) articulée sur un bras (30) solidaire dudit capot (2).

6. Machine à meuler suivant la revendication 5, caractérisée en ce qu'il est prévu des microcontacts (32) de fin de course pour arrêter ledit moteur (20) dans les positions haute et basse dudit capot (2).

7. Machine suivant la revendication 1, caractérisée en ce que ledit bras (24) est constitué par un pro- longementvertical fixe d'un support (12) de l'axe (11) portant le chariot (13).

## Patentansprüche

1. Schleifvorrichtung für Augengläser, mit einem Gehäuse (1), das in seiner Gesamtheit im wesentlichen die Form eines an seiner oberen Seite offenen Parallelepipeds besitzt und einen Schleifkörper (7) aufnimmt, der auf einer ersten horizontalen Achse (6) drehangetrieben gelagert ist, ferner einen Support (13) von im wesentlichen U-förmiger Gestalt, der auf einer zweiten horizontalen Achse (11), die feststehend und oberhalb und hinter der ersten Achse (6) angeordnet ist, schwenkbar gelagert ist und zwischen seinen Seitenflügeln eine aus zwei Teilen bestehende Achse (14) trägt, zwischen denen das zu schleifende Glas (15) eingespannt ist, wobei der Support um die zweite Achse und in deren Längsrichtung beweglich ist und die Seitenflügel das Glas mittels der Schwerkraft auf den Schleifkörper aufdrücken, dadurch gekennzeichnet, daß eine Abdeckhaube (2) mit einer gelenkigen Deckplatte (5) vorgesehen ist, die in dem Gehäuse (1) zwischen einer oberen Schließstellung und einer unteren Öffnungstellung schwenkbar ist, ferner ein Motor (20) zum Antrieb der Abdeckhaube (2) sowie erste und zweite Mittel (26,27 und 24,25) zum Anheben des Supports und der Deckplatte, wenn die Abdeckhaube jeweils von ihrer oberen in ihre untere Lage übergeht, wobei die Mittel zum Anheben des Supports (13), wenn die Abdeckhaube (2) in ihre untere Lage übergeht, einen Vorsprung (26) an der Abdeckhaube umfassen, der mit einem gegenüberstehenden Vorsprung (27) am Support zusammenwirkt, und wobei die Mittel zum Anheben der Deckplatte (5) wenigstens ein Widerlager aufweisen, das von einer Rolle (25) gebildet ist, die von einem mit dem Gehäuse (1) verbundenen vertikalen Arm (24) gehalten ist.

2. Schleifvorrichtung nach Anspruch 1, dadurch gekennzeichnet, daß die Abdeckhaube (2) zwei parallele Seitenwangen (3) trägt, die durch ein Zwischenstück (4) miteinander verbunden sind, an dessen einem Rand die Deckplatte (5) angelenkt ist, die transparent ist.

3. Schleifvorrichtung nach Anspruch 2, dadurch gekennzeichnet, daß die Abdeckhaube (2) schwenkbar an mit den Seitenwänden des Gehäuses verbundenen Lagerzapfen (19) gelagert ist, die in an den Enden der Seitenwangen (3) vorgesehene Ausnehmungen greifen.

4. Schleifvorrichtung nach Anspruch 1, dadurch gekennzeichnet, daß der Antriebsmotor (20) am Gehäuse (1) befestigt ist und über ein Untersetzungsgetriebe (22) ein im Eingriff mit einem Zahnbogenstück (23) oder einer anderen Zahnstange an einer der Seitenwangen (3) stehendes Zahnrad antreibt.

5. Schleifvorrichtung nach Anspruch 1, dadurch gekennzeichnet, daßderAntriebsmotor(20) am Gehäuse (1) befestigt ist und über ein Untersetzungsgetriebe (22) einen Schwingarm (29) antreibt, der an einem an der Abdeckhaube (2) befestigten Arm (30) angelenkt ist.

6. Schleifvorrichtung nach Anspruch 5, dadurch gekennzeichnet, daß Bewegungsendschalter (32) vorgesehen sind, die den Motor (20) in der oberen und der unteren Lage der Abdeckhaube (2) abschalten.

7. Schleifvorrichtung nach Anspruch 1, dadurch gekennzeichnet, daß der Arm (24) von einer festen vertikalen Verlängerung eines Trägers (12) der den Support (13) tragenden Achse (11) gebildet ist.

## Claims

1. A machine for grinding ophthalmic lenses comprising a casing (1) of substantially parallelepipe- dal form open at its upper section and housing a grinding wheel (7) rotatable with a first horizontal axle (6), a generally U-shaped carriage (13) coupled to a second fixed horizontal axle (11) located above and behind the first axle (6) and an axle (14) in two parts, between which a lens (15) to be ground to size is gripped, carried between the side limbs of the carriage, the carriage being movable about and along the second axle and the side limbs applying the lens to the grinding wheel under gravity, the machine being characterised in that it comprises a cover (2) having an articulated upper panel (5) mounted to swing in the casing (1) between an upper, closed position and a lower, open position, a motor (20) for driving the cover, and means (26, 27 and 24, 25) for raising the carriage and the panel respectively when the cover moves from its upper to its lower position, this means for raising the carriage (13) when the cover (2) moves to its lower position comprising a projection (26) on the cover, which co-operates with an opposing projection (27) on the carriage, and the means for raising the upper panel (5) comprising at least one stop formed by a roller (25) carried by a vertical arm (24) fixed to the casing (1).

2. A grinding machine according to claim 1, characterised in that the cover (2) comprises two parallel side flanges (3) joined by an intermediate portion (4) on one edge of which the upper panel (5), which is transparent, is articulated.

3. A grinding machine according to claim 2, characterised in that the cover (2) is mounted to swing on pivots (19) fixed to the sides of the casing (1) and engaging in holes provided in the ends of the flanges (3).

4. A grinding machine according to claim 1, characterised in that the motor (20) which drives the cover (2) is fixed to the casing (1) and drives, through a gearbox (22), a pinion engaging with a toothed sector (23) or other rack on one of the flanges (3).

5. A grinding machine according to claim 1, characterised in that the motor (20) which drives the cover (2) is fixed to the casing (1) and drives, through a gearbox (22), a link (29) articulated to an arm (30) fixed to the cover (2).

6. A grinding machine according to claim 5 characterised in that limit position microswitches (32) are provided to stop the motor(20) in the upper and lower positions of the cover (2).

7. A grinding machine according to claim 1, characterised in that the arm (24) is provided by a fixed, vertical extension of a support (12) for the axle (11) carrying the carriage (13).
